# EUROPÄISCHE PATENTSCHRIFT

(11) **EP 3 335 598 B1**
(45) Veröffentlichungstag und Bekanntmachung des Hinweises auf die Patenterteilung: **09.10.2019**
(21) Anmeldenummer: 17002017.6
(22) Anmeldetag: 12.12.2017
(51) Int. Cl.: A47C 20/04, A47C 23/00, B65B 31/02

(54) **VERFAHREN ZUM VORBEREITEN EINER MATRATZE AUF EINE LAGERUNG ODER EINEN TRANSPORT**
METHOD FOR PREPARING A MATTRESS ON A STORAGE OR TRANSPORT
PROCÉDÉ DE PRÉPARATION D'UN MATELAS AU STOCKAGE OU AU TRANSPORT

(30) Priorität: 15.12.2016 DE 102016124513; 18.07.2017 DE 102017116129
(43) Veröffentlichungstag der Anmeldung: 20.06.2018
(73) Patentinhaber: de Werth Group AG, 8002 Zürich (CH)
(72) Erfinder: Dewert, Eckhart, 8638 Goldingen (CH); Schneider, Johannes, 97084 Würzburg (DE)
(74) Vertreter: Wagner, Carsten

(56) Entgegenhaltungen:
- CN-A- 101 148 202
- DE-B1- 2 313 031
- DE-U1-202010 005 375

## Beschreibung

Die Erfindung betrifft ein Verfahren zum Vorbereiten einer Matratze auf eine Lagerung oder einen Transport.

Unabhängig davon, ob eine Matratze beispielsweise in einem Bettenhaus oder Möbelhaus gekauft und persönlich mitgenommen wird oder ob die Matratze beispielsweise über das Internet bestellt und über einen Paketdienst oder eine Spedition geliefert wird, stellt sich die Aufgabe, die Matratze für eine Lagerung oder einen Transport so kompakt wie möglich zu verpacken. Dies ist insbesondere deshalb wichtig, weil Matratzen mit üblichen Abmessungen üblicherweise nicht von einem Paketdienst transportiert werden, weil sie zu groß sind. In einem solche Falle ist es dann erforderlich, die Matratze mittels einer Spedition zu liefern. Dies verursacht hohe Kosten.

Durch DE 20 2010 005 375 U1 ist ein Schlafsystem mit einer Aufliegematratze und einer Untermatratze bekannt, wobei Aufliegematratze oder die Untermatratze eine motorische Verstellvorrichtung aufweist.

CN 101 148 202 A offenbart ein Verfahren zum Verpacken einer Matratze.
Durch DE 23 13 031 B1 ist eine Klappliege für Strand oder Camp im bekannt, die einen aus Mittelteil, Kopfteil und Fußteil bestehenden Liegeteil aufweist. Der Erfindung liegt die Aufgabe zugrunde, Lagerung oder Transport einer Matratze zu vereinfachen.

Diese Aufgabe wird durch die im Anspruch 1 angegebene Erfindung gelöst.

Der Grundgedanke der Erfindung besteht darin, die Matratze so vorzubereiten, dass sowohl ihr Gesamtvolumen als auch ihre längste Abmessung verringert sind.

Hiervon ausgehend liegt der Erfindung der Gedanke zugrunde, die Matratze sowohl zu falten als auch zu komprimieren.

Da die Polsterungsstruktur einer Matratze elastisch verformbar ausgebildet ist, gestaltet sich das Falten der Matratze ohne Hilfsmittel schwierig. Die Erfindung sieht vor, dass eine Matratze verwendet wird, bei der in einer Ummantelung eine elastisch verformbare Polsterungsstruktur und eine elektromotorisch verstellbare Stützeinrichtung mit einem formstabilen Grundkörper aufgenommen sind. Die elektromotorisch verstellbare Stützeinrichtung hat erfindungsgemäß eine Doppelfunktion, indem sie aufgrund ihres formstabilen Grundkörpers ein Falthilfsmittel zum Falten der Matratze bildet. Andererseits bietet die elektromotorisch verstellbare Stützeinrichtung im Benutzungszustand der Matratze eine zusätzliche Funktionalität und zusätzlichen Komfort, indem sie die Matratze elektromotorisch verstellbar macht.

Erfindungsgemäß wird die Matratze in eine im Wesentlichen gasdichte Umhüllung eingebracht und die Umhüllung im Wesentlichen gasdicht verschlossen. Zur Verringerung des Volumens der Matratze wird dann in der Ummantelung ein Unterdruck erzeugt zum unterdruckinduzierten Komprimieren der Polsterungsstruktur der Matratze. Auf diese Weise wird das Volumen der Matratze, insbesondere ihre Dicke, verringert.

Im komprimierten Zustand oder während des Komprimierens des Polsterungselementes werden dann die Stützteile der Stützeinrichtung aufeinander geklappt, wobei zur Fixierung der Matratze in dem dann erreichten Zustand die Ummantelung im Wesentlichen gasdicht verschlossen wird, derart, dass die Matratze im komprimierten und zusammengefalteten Zustand eine kompakte Lagerungs- und Transporteinheit bildet.

Die erfindungsgemäß gebildete Lagerungs- und Transporteinheit ist wesentlich kompakter als die Matratze im unvorbereiteten Zustand. Zum einen ist das Volumen der Lagerungs- und Transporteinheit aufgrund der Kompression des Polsterungselementes wesentlich geringer als das Volumen der unvorbereiteten Matratze. Zum anderen ist die längste Abmessung, die durch die Längsausdehnung der Matratze definiert ist, im zusammengefalteten Zustand wesentlich geringer als im unvorbereiteten Zustand der Matratze.

Die Erfindung stellt damit eine kompakte Lagerungs- und Transporteinheit bereit. Aufgrund ihrer Kompaktheit benötigt die Lagerungs- und Transporteinheit nur relativ wenig Raum. Dies spart sowohl bei der Lagerung als auch beim Transport Kosten.

Gegenüber für den Transport aufgerollten Matratzen bietet die erfindungsgemäße Lagerungs- und Transporteinheit den Vorteil, dass sie quaderartig oder quaderähnlich ausgebildet sein kann und damit auf einfache Weise eine Stapelung einer Vielzahl von gleichen Lagerungs- und Transporteinheiten erleichtert. Eine solche Stapelung ist bei einer zu einer Rolle aufgerollten Matratze nicht oder nur schwierig möglich.

Ein besonderer Vorteil der Erfindung besteht darin, dass die Lagerungs- und Transporteinheit so kompakt gestaltet werden kann, dass sie ohne weiteres über einen Paketdienst verschickt werden kann. Damit erübrigt sich eine Verschickung über eine Spedition. Dies spart im erheblichen Maße Kosten und vereinfacht einen Versand der Matratze.

Auch bei einer Selbstabholung der Matratze bietet die Lagerungs- und Transporteinheit Vorteile, indem sie von dem Käufer einfacher gehandhabt und beispielsweise ohne Probleme in einem PKW transportiert werden kann. Unter einer im Wesentlichen gasdichten Ummantelung bzw. einem im Wesentlichen gasdichten Verschließen der Ummantelung wird erfindungsgemäß verstanden, dass die Gasdichtigkeit so hoch ist, dass die Matratze unterdruckinduziert komprimiert werden kann und der komprimierte Zustand während des Transports aufrechterhalten bleibt.

Der Aufbau der Stützeinrichtung ist entsprechend den jeweiligen Anforderungen innerhalb weiter Grenzen wählbar. Eine vorteilhafte Weiterbildung der Erfindung sieht insoweit vor, dass eine wenigstens dreigliedrige Stützeinrichtung verwendet wird, die ein mittleres erstes Stützteil aufweist, mit dessen einem Ende gelenkig und um eine erste Schwenkachse verschwenkbar ein zweites Stützteil verbunden ist und mit dessen anderem Ende gelenkig und um eine zu der ersten Schwenkachse parallele zweite Schwenkachse verschwenkbar ein drittes Stützteil verbunden ist. Hierbei kann beispielsweise und insbesondere das zweite Stützteil ein Oberkörperstützteil und das dritte Stützteil ein Unterkörperstützteil bilden.

Eine Weiterbildung der vorgenannten Ausführungsform sieht vor, dass entweder das zweite Stützteil auf das mittlere Stützteil und anschließend das dritte Stützteil auf das zweite Stützteil geklappt wird oder das dritte Stützteil auf das mittlere Stützteil und anschließend das zweite Stützteil auf das dritte Stützteil geklappt wird. Bei dieser Ausführungsform wird die längste Abmessung der Matratze durch zweimaliges Aufeinanderklappen verringert.

Um das Aufeinanderklappen der Stützteile zu erleichtern, sieht eine besonders vorteilhafte Weiterbildung der Erfindung vor, dass zwischen dem zweiten Stützteil und dem mittleren Stützteil ein erstes Zwischenstützteil angeordnet ist, das über zueinander parallele Schwenkachsen mit dem zweiten Stützteil und dem mittleren Stützteil verbunden ist, wobei das zweite Stützteil im zusammengeklappten Zustand der Matratze im Wesentlichen parallel zu dem mittleren Stützteil angeordnet ist, wobei die Länge des ersten Zwischenstützteils so gewählt ist, dass im zusammengeklappten Zustand der Abstand einander zugewandte Flächen des zweiten Stützteils und des mittleren Stützteils im Wesentlichen der Dicke des dritten Stützteils entspricht und die Flächen des dritten Stützteils an der jeweils zugewandten Fläche des zweiten Stützteils und des mittleren Stützteils anliegen. Das erste Zwischenstützteil hat dabei vor allem die Funktion eines Falthilfsmittels, indem es das Aufeinanderklappen der Stützteile mit daran angeordnetem Polsterungselement erleichtert.

In hierzu entsprechender Weise und mit der gleichen Zielrichtung sieht eine andere vorteilhafte Weiterbildung vor, dass zwischen dem dritten Stützteil und dem mittleren Stützteil ein zweites Zwischenstützteil angeordnet ist, das über zueinander parallele Schwenkachsen mit dem dritten Stützteil und dem mittleren Stützteil verbunden ist, wobei die Länge des zweiten Stützteils so bemessen ist, dass bei auf das mittlere Stützteil geklapptem zweiten Stützteil das dritte Stützteil und das mittlere Stützteil parallel oder annähernd parallel zueinander angeordnet sind.

Die Polsterungsstruktur der Matratze kann entsprechend den jeweiligen Anforderungen in beliebiger geeigneter Weise ausgestaltet sein. Insoweit sieht eine Weiterbildung der Erfindung vor, dass die Polsterungsstruktur wenigstens zwei übereinander angeordnete horizontale Polsterungsschichten aufweist.

Bei der vorgenannten Ausführungsform kann die Stützeinrichtung sandwichartig zwischen zwei Polsterungsschichten aufgenommen sein, wie dies eine vorteilhafte Weiterbildung vorsieht.

Um Lagerung und Transport zu vereinfachen, sieht eine andere Weiterbildung der Erfindung vor, dass die Lagerungs- und Transporteinheit stapelbar ist.

Eine andere vorteilhafte Weiterbildung der Erfindung sieht vor, dass die Ummantelung aus einem recyclingfähigen Material besteht. Auf diese Weise kann die Ummantelung nach Inbenutzungnahme der Matratze umweltfreundlich entsorgt werden.

Um die Ummantelung kostengünstig zu gestalten, sieht eine andere vorteilhafte Weiterbildung vor, dass die Ummantelung aus einer Kunststofffolie besteht.

Bei der vorgenannten Ausführungsform kann insbesondere eine transparente Kunststofffolie verwendet werden, wie dies eine andere Weiterbildung vorsieht.

Die erfindungsgemäß verwendete Stützeinrichtung kann in beliebiger geeigneter Weise ausgebildet sein. Eine vorteilhafte Weiterbildung der Erfindung sieht insoweit vor, dass als Stützeinrichtung ein Lattenrost verwendet wird. Entsprechende Lattenroste bietet einen hohen Federungskomfort und sind einfach und kostengünstig im Aufbau.

Eine mehrgliedrige elektromotorisch verstellbare Stützeinrichtung, insbesondere zur Verwendung in einem erfindungsgemäßen Verfahren, ist m Anspruch 13 angegeben. Sie weist ein mittleres erstes Stützteil auf, mit dessen Enden um zueinander parallele Schwenkachsen einerseits ein zweites Stützteil und andererseits ein drittes Stützteil verbunden sind, wobei die Verbindung zwischen dem zweiten Stützteil und dem mittleren Stützteil einerseits und dem dritten Stützteil und dem mittleren Stützteil andererseits so ausgebildet ist, dass das dritte Stützteil auf das mittlere Stützteil und anschließend das zweite Stützteil auf die dem mittleren Stützteil abgewandte Fläche des dritten Stützteils klappbar ist. Auf diese Weise lässt sich durch Zusammenklappen der Stützeinrichtung nebst Polsterungsstruktur eine kompakte Lagerungs- und Transporteinheit bilden.

Vorteilhafte und zweckmäßige Weiterbildungen der erfindungsgemäßen Stützeinrichtung sind in den Ansprüchen 14 bis 17 angegeben.

Die Erfindung wird nachfolgend anhand eines Ausführungsbeispiels unter Bezugnahme auf die beigefügte stark schematisierte Zeichnung näher erläutert. Zum Gegenstand und Offenbarungsgehalt der Erfindung gehören auch Unterkombinationen der Ansprüche, bei denen einzelne Merkmale in den Ansprüchen weggelassen und/oder durch andere Merkmale ersetzt sind.

Es zeigt:
- Fig. 1: in einer Seitenansicht ein Ausführungsbeispiel einer zur Durchführung eines erfindungsgemäßen Verfahrens verwendete elektromotorisch verstellbare Stützeinrichtung in einer Seitenansicht,
- Fig. 2: die Stützeinrichtung gemäß Fig. 1 in einer Perspektivansicht, wobei die Stützteile der Stützeinrichtung in einer unverstellten Ausgangslage dargestellt sind,
- Fig. 3: die Stützeinrichtung gemäß Fig. 1 in zu Fig. 2 ähnlicher Darstellung, wobei die Stützteile der Stützeinrichtung in einer zueinander maximal verstellten Verstelllage dargestellt sind,
- Fig. 4: die Stützeinrichtung gemäß Fig. 1 im zusammengeklappten Zustand,
- Fig. 5: die Stützeinrichtung gemäß Fig. 1 beim Einbringen in eine Polsterungsstruktur einer Matratze in einer Perspektivansicht,
- Fig. 6: in gleicher Darstellung wie Fig. 5 die in die Polsterungsstruktur eingebrachte Stützeinrichtung,
- Fig. 7A -7F: aufeinanderfolgende Verfahrensschritte bei der Ausführung eines Ausführungsbeispiels eines erfindungsgemäßen Verfahrens,
- Fig. 8: eine mit dem Verfahren gemäß den Fig. 7A bis 7E gebildeten Lagerungs- und Transporteinheit und
- Fig. 9: in einer Perspektivansicht die transportfertig verpackte Lagerungs- und Transporteinheit gemäß Fig. 8.

Anhand der Fig. 1 bis 4 wird nachfolgend ein Ausführungsbeispiel einer bei der Durchführung eines Ausführungsbeispiels des erfindungsgemäßen Verfahrens verwendeten mehrgliedrigen elektromotorisch verstellbaren Stützeinrichtung 2 in Form eines Lattenrostes näher erläutert.

Bei dem dargestellten Ausführungsbeispiel weist die Stützeinrichtung 2 ein mittleres erstes Stützteil 4 auf, mit dessen Enden um zueinander parallele Schwenkachsen 6, 8 einerseits ein zweites Stützteil 10, das ein Oberkörperstützteil bildet, und andererseits ein drittes Stützteil 12, das ein Unterkörperstützteil, bildet, verbunden sind. Die Verbindung zwischen dem zweiten Stützteil 10 und dem ersten Stützteil 4 einerseits und dem dritten Stützteil 12 und dem ersten Stützteil 4 andererseits ist so ausgebildet, dass das dritte Stützteil 12 auf das erste Stützteil und anschließend das zweite Stützteil 10 auf die dem mittleren Stützteil abgewandte Seite des dritten Stützteils 12 klappbar ist.

Bei dem dargestellten Ausführungsbeispiel ist die Verbindung zwischen dem ersten Stützteil 4 und dem zweiten Stützteil 10 über ein erstes Zwischenstützteil 14 hergestellt, das um die Schwenkachse 6 verschwenkbar mit dem ersten Stützteil 4 verbunden ist. Das zweite Stützteil 10 ist mit dem ersten Zwischenstützteil 14 über eine zu der Schwenkachse 6 parallele Schwenkachse 16 verbunden.

Im zusammengeklappten Zustand der Matratze (vgl. Fig. 8) ist das zweite Stützteil 10 im Wesentlichen parallel zu dem ersten Stützteil 4 angeordnet, wobei die Länge des ersten Zwischenstützteiles 14 so gewählt ist, dass im zusammengeklappten Zustand unter Einbeziehung der Polsterungsstruktur der Matratze der Abstand zwischen einer zugewandten Fläche des zweiten Stützteils 10 und des ersten Stützteils 4 im Wesentlichen der Dicke des dritten Stützteils 12 nebst Polsterungsstruktur entspricht und die Flächen des dritten Stützteils 12 an der jeweils zugewandten Fläche des zweiten Stützteils 12 und des ersten Stützteils 4 anliegen.

In hierzu entsprechender Weise ist die Verbindung zwischen dem dritten Stützteil 12 und dem ersten Stützteil 4 über ein zweites Zwischenstützteil 18 hergestellt, das einerseits um die Schwenkachse 8 schwenkbar mit dem ersten Stützteil 4 verbunden ist. Mit dem anderen Ende des zweiten Zwischenstützteils 18 ist oben eine zu der Schwenkachse 8 parallele Schwenkachse 20 das dritte Stützteil 12 verbunden, wobei die Länge des zweiten Zwischenstützteils 18 so bemessen ist, dass bei auf das erste Stützteil 4 geklappten dritten Stützteils 12 einschließlich Polsterungsstruktur das dritte Stützteil 12 und das erste Stützteil 4 im Wesentlichen parallel zueinander angeordnet sind (vgl. Fig. 8).

Zur Verstellung des zweiten Stützteiles 10 relativ zu dem ersten Stützteil 4 ist eine elektromotorische Verstelleinrichtung vorgesehen. Der entsprechende Aufbau entsprechender elektromotorischer Verstelleinrichtungen ist dem Fachmann allgemein bekannt und wird daher hier nicht näher erläutert. Die elektromotorische Verstelleinrichtung kann beispielsweise und insbesondere so ausgebildet sein, wie aus EP 2 418 984 B1 bekannt. Entsprechend den jeweiligen Anforderungen sind jedoch auch andere Ausgestaltungen möglich.

Die elektromotorische Verstelleinrichtung ist dabei so ausgebildet, dass das zweite Stützteil 10 nebst Polsterungsstruktur auf das erste Stützteil 4 geklappt werden kann (vgl. Fig. 4 und Fig. 8). Hierzu beaufschlagt ein Verstellorgan der elektromotorischen Verstelleinrichtung das zweite Stützteil bzw. das mit demselben verbundene erste Zwischenstützteil lose, um ein Klappen des zweiten Stützteiles 10 auf das erste Stützteil 4 über die durch die elektromotorische Verstelleinrichtung definierte maximal verstellte Endlage der Verstellbewegung hinaus zu ermöglichen.

Bei dem dargestellten Ausführungsbeispiel ist das dritte Stützteil 12 über das zweite Zwischenstützteil 8 klappbar mit dem ersten Stützteil 4 verbunden (vgl. Fig. 4 und Fig. 8), seinerseits jedoch nicht elektromotorisch verstellbar. Falls entsprechend den jeweiligen Anforderungen gewünscht, kann jedoch auch das dritte Stützteil 12 relativ zu dem ersten Stützteil 4 elektromotorisch verstellbar sein.

Fig. 2 zeigt die Stützeinrichtung 2 in einer Perspektivansicht, wobei ersichtlich ist, dass die Stützeinrichtung 2 bei diesem Ausführungsbeispiel als Lattenrost ausgebildet ist. Andere Ausgestaltungen sind jedoch möglich. Aufbau und Funktionsweise eines entsprechenden Lattenrostes sind dem Fachmann allgemein bekannt und werden daher hier nicht näher erläutert.

Fig. 2 zeigt die Stützteile in einer unverstellten Ausgangslage, in der das zweite Stützteil 10 nebst erstem Zwischenstützteil 14 zusammen mit dem ersten Stützteil 4 und dem dritten Stützteil 12 nebst zweitem Zwischenstützteil 18 eine im Wesentlichen horizontale Stützebene aufspannt.

Fig. 3 zeigt die Stützeinrichtung 2 in einer maximal verstellten Endlage der Verstellbewegung, in der das zweite Stützteil 12 nebst erstem Zwischenstützteil 14 relativ zu dem ersten Stützteil 4 maximal schwenkverstellt ist.

Fig. 4 veranschaulicht schematisch das Aufeinanderklappen der Stützteile 2, 12 aufeinander bzw. auf das erste Stützteil 4, wobei aus Gründen der Veranschaulichung Bestandteile der Stützeinrichtung 2 weggelassen sind.

Die Fig. 5 und 6 veranschaulichen das Einbringen der Stützeinrichtung 2 in eine Matratze 28. Bei dem dargestellten Ausführungsbeispiel weist die Matratze 28 eine Polsterungsstruktur 30 auf, die bei dem dargestellten Ausführungsbeispiel wenigstens zwei übereinander angeordnete horizontale Polsterungsschichten aufweist, von denen in Fig. 5 und 6 lediglich eine Polsterungsschicht erkennbar und mit dem Bezugszeichen 32 versehen ist.

Die Polsterungsstruktur weist eine untere horizontale Polsterungsschicht auf, auf die die Stützeinrichtung 2 aufgelegt ist, wie in Fig. 6 dargestellt. Nach dem Auflegen der Stützeinrichtung 2 auf die untere Polsterungsschicht kann dann die obere horizontale Polsterungsschicht 32 auf die Stützeinrichtung 2 aufgelegt werden, so dass die Stützeinrichtung 2 sandwichartig zwischen der unteren Polsterungsschicht und der oberen Polsterungsschicht 32 aufgenommen ist. Daran anschließend kann die Polsterungsstruktur 30 nebst eingelegtem Lattenrost in eine Ummantelung der Matratze 28 eingebracht werden, wie in Fig. 7A dargestellt.

Ein Ausführungsbeispiel eines erfindungsgemäßen Verfahrens wird nachfolgend anhand der Fig. 7A bis 7F erläutert.

Fig. 7A zeigt die Matratze 28 ihrem Ausgangszustand. Zum Bilden einer kompakten Transport- und Lagerungseinheit wird die Matratze 28 in eine im Wesentlichen gasdichte Umhüllung 34 eingebracht, die bei diesem Ausführungsbeispiel durch eine transparente Kunststofffolie gebildet ist.

Die Fig. 7B und 7C veranschaulichen, wie die Umhüllung über die Matratze 28 gezogen wird.

Fig. 7D zeigt die Matratze in einem Zustand, in dem die Matratze 28 vollständig in der Umhüllung 34 aufgenommenist.

Wie aus den Fig. 7B - 7D ersichtlich ist, wurde zuvor das zweite Stützteil 10 relativ zu dem ersten Stützteil 4 mittels der elektromotorischen Verstelleinrichtung in die Endlage der Verstellbewegung gefahren.

Daran anschließend wird über einen Schlauch 36 eine Unterdruckvorrichtung an die Umhüllung 34 angeschlossen und in der Umhüllung 34 ein Unterdruck erzeugt, wodurch die Polsterungsstruktur 30 der Matratze 28 beginnt, komprimiert zu werden.

Fig. 7F zeigt die Matratze 28 in einem Zustand, in dem die Polsterungsstruktur 34 maximal komprimiert ist. In diesem Zustand wird das dritte Stützteil 12 auf das erste Stützteil 4 und anschließend das zweite Stützteil 10 auf das dritte Stützteil 12 geklappt, wie in Fig. 7F angedeutet.

Fig. 8 zeigt die am Schluss des Verfahrens gebildete Lagerungs- und Transporteinheit 36. Es ist ersichtlich, dass das dritte Stützteil 12 auf das erste Stützteil 4 und das zweite Stützteil 10 auf das dritte Stützteil 12 geklappt ist, so dass das zweite Stützteil 10 und das erste Stützteil 4 zueinander im Wesentlichen parallel angeordnet sind und die Flächen des dritten Stützteils 12 an der jeweils zugewandten Fläche des ersten Stützteils 4 bzw. des zweiten Stützteils 10 anliegen. In diesem Zustand kann eine Öffnung in der Umhüllung 34, an die der Schlauch 36 angeschlossen worden ist, gasdicht verschlossen werden, beispielsweise durch Verschweißen der Kunststofffolie.

Es ist ersichtlich, dass auf diese Weise eine kompakte Lagerungs- und Transporteinheit gebildet worden ist, bei der insbesondere die durch die Längsausdehnung der Matratze 28 definierte längste Ausdehnung wesentlich verringert ist.

Die Lagerungs- und Transporteinheit kann aufgrund ihrer Kompaktheit ohne weiteres über einen Paketdienst verschickt werden. Bei einer Selbstabholung durch einen Benutzer ist der Transport aufgrund der Kompaktheit der Lagerungs- und Transporteinheit 38 ebenfalls vereinfacht und ohne weiteres in einen PKW möglich.

Um den Transport noch weiter zu vereinfachen, kann die Lagerungs- und Transporteinheit 38 mit einem Rollmittel versehen werden.

Fig. 9 zeigt ein Ausführungsbeispiel, bei dem die Lagerungs- und Transporteinheit 38 in einer Umverpackung 40, beispielsweise aus Karton, aufgenommen ist, um die Umhüllung während Transport und Lagerung vor einer Beschädigung zu schützen. Bei dem dargestellten Ausführungsbeispiel weist das Rollmittel 2 seitlich zueinander beabstandete Rollen 42, 44 auf, die an der Umverpackung 40 befestigt sind. Hierzu kann jeweils eine Halterung der Rollen 42, 44 mit einem Dübel oder stiftartigen Befestigungselement versehen sein, das in die Umverpackung 40 eingedrückt oder eingeschlagen wird.

Nach dem Transport zu einem Benutzer kann dieser die Lagerungs- und Transporteinheit 38 aus der Umverpackung 40 auspacken und die Umhüllung 34 entfernen, wobei sich die Polsterungsstruktur 30 der Matratze 28 wieder ausdehnt und ihren ursprünglichen Zustand einnimmt und die Stützteile 10, 12 auseinander geklappt werden können. In diesem Zustand ist die Matratze 28 dann bereit für eine Benutzung.

Das erfindungsgemäße Verfahren ermöglicht es auf einfache und kostengünstige Weise, eine Matratze durch Bilden einer platzsparenden kompakten Lagerungs- und Transporteinheit für eine Lagerung oder einen Transport vorzubereiten.

## Patentansprüche

1. Verfahren zum Vorbereiten einer Matratze auf eine Lagerung oder einen Transport,
bei dem eine Matratze verwendet wird, bei der in einer Ummantelung eine elastisch verformbare Polsterungsstruktur (30) und eine elektromotorisch verstellbare Stützeinrichtung (2) mit einem formstabilen Grundkörper aufgenommen sind,
wobei die Stützeinrichtung wenigstens zwei relativ zueinander schwenkverstellbare Stützteile (4, 10) aufweist,
wobei die Matratze in eine im Wesentlichen gasdichte Umhüllung eingebracht und die Umhüllung (34) im Wesentlichen gasdicht verschlossen wird,
wobei in der Umhüllung ein Unterdruck erzeugt wird zum unterdruckinduzierten Komprimieren des Polsterungselements der Matratze,
wobei im komprimierten Zustand des Polsterungselements oder während des Komprimierens der Polsterungsstruktur die Stützteile aufeinander geklappt werden und
wobei die Ummantelung im Wesentlichen gasdicht verschlossen wird, derart, dass die Matratze im komprimierten und zusammengefalteten Zustand eine Lagerungs- und Transporteinheit gebildet.

2. Verfahren nach Anspruch 1, bei dem eine wenigstens dreigliedrige Stützeinrichtung verwendet wird, die ein mittleres erstes Stützteil aufweist, mit dessen einem Ende gelenkig und um eine erste Schwenkachse verschwenkar ein zweites Stützteil verbunden ist und mit dessen anderem Ende gelenkig und um eine zu der ersten Schwenkachse parallele zweite Schwenkachse verschwenkbar ein drittes Stützteil verbunden ist.

3. Verfahren nach Anspruch 1 oder 2, bei dem entweder das zweite Stützteil auf das erste Stützteil und anschließend des dritte Stützteil auf das zweite Stützteil geklappt wird oder das dritte Stützteil auf das erste Stützteil und anschließend des zweite Stützteil auf das dritte Stützteil geklappt wird.

4. Verfahren nach einem der vorhergehenden Ansprüche, bei dem zwischen dem zweiten Stützteil und dem ersten Stützteil ein erstes Zwischenstützteil angeordnet ist, das über zueinander parallele Schwenkachsen mit dem zweiten Stützteil und dem ersten Stützteil verbunden ist wobei das zweite Stützteil im zusammengeklappten Zustand der Matratze im wesentlichen parallel zu dem ersten Stützteil angeordnet ist wobei wobei die Länge des ersten Zwischenstützteils so gewählt ist, dass im zusammengeklappten Zustand einschließlich Polsterungsstruktur der Abstand einander zugewandter Flächen des zweiten Stützteils und des ersten Stützteils im wesentlichen der Dicke des dritten Stützteils einschließlich Polsterungsstriktur entspricht und die Flächen des dritten Stützteils an der jeweils zugewandten Fläche des zweiten Stützteils und des ersten Stützteils anliegen.

5. Verfahren nach Anspruch 4, bei dem zwischen dem dritten Stützteil und dem ersten Stützteil ein zweites Zwischenstützteil angeordnet ist, das über zueinander parallele Schwenkachsen mit dem dritten Stützteil und dem ersten Stützteil verbunden ist, wobei die Länge des zweiten Zwischenstützteils so bemessen ist, dass bei auf das erste Stützteil geklapptem zweiten Stützteil das dritte Stützteil und das erste Stützteil parallel oder annähernd parallel zueinander angeordnet sind.

6. Verfahren nach einem der vorhergehenden Ansprüche, bei dem die Polsterungsstruktur wenigstens zwei übereinander angeordnete horizontale Polsterungsschichten aufweist.

7. Verfahren nach Anspruch 6, bei dem die Stützeinrichtung sandwichartig zwischen zwei Polsterungsschichten aufgenommen ist.

8. Verfahren nach einem der vorhergehenden Ansprüche, bei dem die Lagerungs- und Transporteinheit stapelbar ist.

9. Verfahren nach einem der vorhergehenden Ansprüche, bei dem die Ummantelung aus einem recyclingfähigen Material besteht.

10. Verfahren nach einem der vorhergehenden Ansprüche, bei dem die Ummantelung aus einer Kunststofffolie besteht.

11. Verfahren nach Anspruch 10, bei dem eine transparente Kunststofffolie verwendet wird.

12. Verfahren nach einem der vorhergehenden Ansprüche, bei dem als Stützeinrichtung ein Lattenrost verwendet wird.

13. Mehrgliedrige elektromotorisch verstellbare Stützeinrichtung (2), insbesondere zur Verwendung in einem Verfahren nach einem der vorhergehenden Ansprüche, mit einem mittleren ersten Stützteil (4), mit dessen Enden um zueinander parallele Schwenkachsen (6, 8) einerseits ein zweites Stützteil (10) und andererseits ein drittes Stützteil (12) verschwenkbar bzw. klappbar verbunden ist,
wobei die Verbindung zwischen dem zweiten Stützteil (10) und dem ersten Stützteil (4) einerseits und dem dritten Stützteil (12) und dem ersten Stützteil (4) andererseits so ausgebildet ist, dass das dritte Stützteil (12) einschließlich Polsterungsstruktur (30) auf das erste Stützteil (4) und anschließend das zweite Stützteil (10) auf die dem ersten Stützteil (4) abgewandte Seite des dritten Stützteils (12) klappbar ist.

14. Stützeinrichtung nach Anspruch 13, wobei zwischen dem zweiten Stützteil (10) und dem ersten Stützteil (4) ein erstes Zwischenstützteil (14) angeordnet ist, das mit dem zweiten Stützteil (10) und dem ersten Stützteil (10) über zueinander parallele Schwenkachsen (6, 16) verbunden ist, wobei das zweite Stützteil (10) im zusammengeklappten Zustand der Matratze (28) im wesentlichen parallel zu dem ersten Stützteil (4) angeordnet ist, wobei die Länge des ersten Zwischenstützteils so gewählt ist, dass im zusammengeklappten Zustand der Abstand einander zugewandter Flächen des zweiten Stützteils (10) und des ersten Stützeils (4) im wesentlichen der Dicke des dritten Stützteils (12) einschließlich Polsterungsstruktur (30) entspricht und die Flächen des dritten Stützteils (12) an der jeweils zugewandten Fläche des zweiten Stützteils (10) und des ersten Stützteils (4) einschließlich Polsterungsstruktur (30) anliegen.

15. Stützeinrichtung nach Anspruch 14, bei dem zwischen dem dritten Stützteil (12) und dem ersten Stützteil (4) ein zweites Zwischenstützteil (18) angeordnet ist, das über zueinander parallele Schwenkachsen (8, 20) mit dem dritten Stützteil (12) und dem ersten Stützteil (4) verbunden ist, wobei die Länge des zweiten Zwischenstützteils (18) so bemessen ist, dass bei auf das erste Stützteil (4) geklapptem dritten Stützteil (12) das dritte Stützteil (12) und das erste Stützteil (4) parallel oder annähernd parallel zueinander angeordnet sind.

16. Stützeinrichtung nach einem der Ansprüche 13 bis 15, bei der das zweite Stützteil (10) mittels wenigstens einer elektromotorischen Verstelleinrichtung relativ zu dem ersten Stützteil (4) verstellbar ist.

17. Stützeinrichtung nach Anspruch 16, bei der die Verstelleinrichtung ein Verstellorgan aufweist, das mit wenigstens einem Elektromotor in Antriebsverbindung steht und das zweite Stützteil (10) oder ein damit verbundenes Bauteil lose beaufschlagt.

## Claims

1. Method for preparing a mattress for storage or transport,
wherein a mattress is used, wherein an elastically deformable padding structure (30) and an electromotive adjustable support device (2) with a dimensionally stable main body are mounted in a casing,
wherein the support device has at least two support parts (4, 10) which are pivotable relative to one another,
wherein the mattress is inserted into an essentially gastight casing and the casing (34) is sealed to be substantially gastight,
wherein negative pressure is generated in the casing for compressing the padding element of the mattress by means of negative pressure,
wherein in the compressed state of the padding element or during the compression of the padding structure the support parts are folded onto one another and
wherein the casing is sealed to be substantially gastight such that the mattress in the compressed and folded state forms a storage and transport unit.

2. Method according to claim 1, wherein an at least three-part support device is used which has a central first support part, one end of which is connected to a second support part by articulation and so as to be pivotable about a first pivot axis and the other end of which is connected to a third support part by articulation and so as to be pivotable about a second pivot axis parallel to the first pivot axis.

3. Method according to claim 1 or 2, wherein either the second support part is folded onto the first support part and then the third support part is folded onto the second support part or the third support part is folded onto the first support part and then the second support part is folded onto the third support part.

4. Method according to any of the preceding claims, wherein between the second support part and the first support part a first intermediate support part is arranged which is connected via parallel pivot axes to the second support part and the first support part, wherein the second support part in the folded state of the mattress is arranged to be essentially parallel to the first support part, wherein the length of the first intermediate support part is selected so that in the folded state including the padding structure the distance between facing surfaces of the second support part and the first support part corresponds essentially to the thickness of the third support part including the padding structure and the surfaces of the third support part bear on the facing surface of the second support part and the first support parts.

5. Method according to claim 4, wherein between the third support part and the first support part a second intermediate support part is arranged, which is connected via mutually parallel pivot axes to the third support part and the first support part, wherein the length of the second intermediate support part is such that with a second support part folded onto the first support part the third support part and the first support part are arranged to be parallel or almost parallel to one another.

6. Method according to any of the preceding claims, wherein the padding structure has at least two horizontal padding layers arranged above one another.

7. Method according to claim 6, wherein the support device is mounted sandwichlike between two padding layers.

8. Method according to any of the preceding claims, wherein the storage and transport unit can be stacked.

9. Method according to any of the preceding claims, wherein the casing is made from a recyclable material.

10. Method according to any of the preceding claims, wherein the casing is made from a plastic film.

11. Method according to claim 10, wherein a transparent plastic film is used.

12. Method according to any of the preceding claims, wherein a slatted frame is used as the support device.

13. Multi-part electromotive adjustable support device (2), in particular for use in a method according to any of the preceding claims, with a central first support part (4), to the ends of which on the one hand a second support part (10) is connected and on the other hand a third support part (12) is connected to be pivotable or foldable about mutually parallel pivot axes (6, 8),
wherein the connection between the second support part (10) and the first support part (4) on the one hand and the third support part (12) and the first support part (4) on the other hand is designed such that the third support part (12) including the padding structure (30) can be folded onto the first support part (4) and then the second support part (10) can be folded onto the side of the third support part (12) facing away from the first support part (4).

14. Support device according to claim 13, wherein between the second support part (10) and the first support part (4) a first intermediate support part (14) is arranged, which is connected to the second support part (10) and the first support part (10) via mutually parallel pivot axes (6, 16), wherein the second support part (10) is arranged in the folded together state of the mattress (28) essentially parallel to the first support part (4), wherein the length of the first intermediate support part is selected so that in the folded together state the distance between facing surfaces of the second support part (10) and the first support part (4) corresponds essentially to the thickness of the third support part (12) including the padding structure (30) and the surfaces of the third support part (12) bear on the respectively facing surface of the second support part (10) and the first support part (4) including the padding structure (30).

15. Support device according to claim 14, wherein between the third support part (12) and the first support part (4) a second intermediate support part (18) is arranged which is connected via parallel pivot axes (8, 20) to the third support part (12) and the first support part (4), wherein the length of the second intermediate support part (18) is such that with a third support part (12) folded onto the first support part (4) the third support part (12) and the first support part (4) are arranged to be parallel or approximately parallel to one another.

16. Support device according to any of claims 13 to 15, wherein the second support part (10) can be adjusted by means of at least one electromotive adjusting device relative to the first support part (4).

17. Support device according to claim 16, wherein the adjusting device comprises an adjusting element which is in drive-connection with at least one electromotor and loosely pressurises the second support part (10) or a component connected therewith.

## Revendications

1. Procédé de préparation d'un matelas à un stockage ou à un transport,
dans lequel un matelas est utilisé, dans lequel, dans une gaine, sont logés une structure de rembourrage élastiquement déformable (30) et un dispositif d'appui réglable par un moteur électrique (2) avec un corps de base rigide, le dispositif d'appui comprenant au moins deux parties d'appui (4, 10) pivotant entre elles, le matelas étant inséré dans une enveloppe globalement étanche aux gaz et l'enveloppe (34) étant scellée de manière globalement étanche aux gaz, une dépression étant générée dans l'enveloppe, pour la compression induite par une dépression de l'élément de rembourrage du matelas,
moyennant quoi, dans l'état comprimé de l'élément de rembourrage ou pendant la compression de la structure de rembourrage, les parties d'appui sont rabattues l'une sur l'autre et
la gaine étant scellée de manière globalement étanche aux gaz, de façon à ce que le matelas constitue, dans l'état comprimé et replié, une unité de stockage et de transport.

2. Procédé selon la revendication 1, dans lequel un dispositif d'appui à au moins trois éléments est utilisé, qui comprend une première partie d'appui centrale, avec une extrémité duquel est reliée une deuxième partie d'appui, de manière articulée et pivotante autour d'un premier axe de pivotement et avec une autre extrémité duquel est reliée une troisième partie d'appui, de manière articulée et pivotante autour d'un deuxième axe de pivotement parallèle au premier axe de pivotement.

3. Procédé selon la revendication 1 ou 2, dans lequel soit la deuxième partie d'appui est rabattue sur la première partie d'appui puis la troisième partie d'appui est rabattue sur la deuxième partie d'appui soit la troisième partie d'appui est rabattue sur la première partie d'appui puis la deuxième partie d'appui est rabattue sur la troisième partie d'appui.

4. Procédé selon l'une des revendications précédentes, dans lequel, entre la deuxième partie d'appui et la première partie d'appui, est disposée une partie d'appui intermédiaire, qui est reliée, par l'intermédiaire d'axes de pivotement parallèles entre eux, avec la deuxième partie d'appui et la première partie d'appui, la deuxième partie d'appui étant disposée, dans l'état replié du matelas, de manière globalement parallèle à la première partie d'appui, la longueur de la première partie d'appui intermédiaire étant choisie de façon à ce que, dans l'état replié, y compris la structure de rembourrage, la distance entre les surfaces orientées les unes vers les autres de la deuxième partie d'appui et de la première partie d'appui corresponde globalement à l'épaisseur de la troisième partie d'appui y compris la structure de rembourrage et les surfaces de la troisième partie d'appui s'appuient sont la surface orientée respective de la deuxième partie d'appui et de la première partie d'appui.

5. Procédé selon la revendication 4, dans lequel, entre la troisième partie d'appui et la première partie d'appui, est disposée une deuxième partie d'appui intermédiaire, qui est reliée, par l'intermédiaire d'axes de pivotement parallèles entre eux, avec la troisième partie d'appui et la première partie d'appui, la longueur de la deuxième partie d'appui intermédiaire étant choisie de façon à ce que, lorsque la deuxième partie d'appui est rabattue sur la première partie d'appui, la troisième partie d'appui et la première partie d'appui soient disposées parallèlement ou approximativement parallèlement entre elles.

6. Procédé selon l'une des revendications précédentes, dans lequel la structure de rembourrage comprend au moins deux couches de rembourrages horizontales superposées.

7. Procédé selon la revendication 6, dans lequel le dispositif d'appui est logé en sandwich entre deux couches de rembourrage.

8. Procédé selon l'une des revendications précédentes, dans lequel l'unité de stockage et de transport peut être empilée.

9. Procédé selon l'une des revendications précédentes, dans lequel la gaine est constituée d'un matériau recyclable.

10. Procédé selon l'une des revendications précédentes, dans lequel la gaine est constituée d'un film de matière plastique.

11. Procédé selon la revendication 10, dans lequel un film de matière plastique transparente est utilisé.

12. Procédé selon l'une des revendications précédentes, dans lequel, en tant que dispositif d'appui, un sommier à lattes est utilisé.

13. Dispositif d'appui (2) à plusieurs éléments réglables par moteur électrique, plus particulièrement destiné à être utilisé dans un procédé selon l'une des revendications précédentes, avec une première partie d'appui centrale (4), avec les extrémités duquel sont reliés, d'une part une deuxième partie d'appui (10) et, d'autre part, une troisième partie d'appui (12), de manière pivotante ou pliable autour d'axes de pivotement (6, 8) parallèles entre eux,
la liaison entre la deuxième partie d'appui (10) et la première partie d'appui (4) d'une part et entre la troisième partie d'appui (12) et la première partie d'appui (4) d'autre part étant conçue de façon à ce que la troisième partie d'appui (12), y compris la structure de rembourrage (30), puisse être rabattue sur la première partie d'appui (4) puis la deuxième partie d'appui (10) puisse être rabattue sur le côté de la troisième partie d'appui (12) opposé à la première partie d'appui (4).

14. Dispositif d'appui selon la revendication 13, moyennant quoi, entre la deuxième partie d'appui (10) et la première partie d'appui (4), est disposée une première partie d'appui intermédiaire (14), qui est reliée avec la deuxième partie d'appui (10) et la première partie d'appui (10) par l'intermédiaire d'axes de pivotement (6, 16) parallèles entre eux, la deuxième partie d'appui (10) étant disposée, dans l'état replié du matelas (28) de manière globalement parallèle à la première partie d'appui (4), la longueur de la première partie d'appui intermédiaire étant choisie de façon à ce que, dans l'état replié, la distance entre des surfaces orientées entre elles de la deuxième partie d'appui (10) et de la première partie d'appui (4) corresponde globalement à l'épaisseur de la troisième partie d'appui (12) y compris la structure de rembourrage (30) et les surfaces de la troisième partie d'appui (12) s'appuient contre la surface respectivement orientée de la deuxième partie d'appui (10) et de la première partie d'appui (4) y compris la structure de rembourrage (30).

15. Dispositif d'appui selon la revendication 14, dans lequel, entre la troisième partie d'appui (12) et la première partie d'appui (4), est disposée une deuxième partie d'appui intermédiaire (18), qui est reliée, par l'intermédiaire d'axes de pivotement (8, 20) parallèles entre eux, avec la troisième partie d'appui (12) et la première partie d'appui (4), la longueur de la deuxième partie d'appui intermédiaire (18) étant choisie de façon à ce que, lorsque la troisième partie d'appui (12) est rabattue sur la première partie d'appui (4), la troisième partie d'appui (12) et la première partie d'appui (4) soient disposées parallèlement ou approximativement parallèlement entre elles.

16. Dispositif d'appui selon l'une des revendications 13 à 15, dans lequel la deuxième partie d'appui (10) peut être réglée par rapport à la première partie d'appui (4) au moyen d'au moins un dispositif de réglage à moteur électrique.

17. Dispositif d'appui selon la revendication 16, dans lequel le dispositif de réglage comprend un organe de réglage qui est en liaison d'entraînement avec au moins un moteur électrique et qui sollicite de manière lâche la deuxième partie d'appui (10) ou un composant relié à celle-ci.
